# EUROPÄISCHE PATENTSCHRIFT

(11) **EP 0 447 401 B1**
(45) Veröffentlichungstag und Bekanntmachung des Hinweises auf die Patenterteilung: **18.11.1993**
(21) Anmeldenummer: 89909153.2
(22) Anmeldetag: 16.08.1989
(51) Int. Cl.: H01H 50/54, H01H 9/38, H01H 1/34

(54) **ELEKTROMAGNETISCHES RELAIS**
ELECTROMAGNETIC RELAY
RELAIS ELECTROMAGNETIQUE

(30) Priorität: 10.12.1988 DE 3841667
(43) Veröffentlichungstag der Anmeldung: 25.09.1991
(73) Patentinhaber: ROBERT BOSCH GMBH, 70442 Stuttgart (DE)
(72) Erfinder: SCHMID, Hans-Dieter, D-8500 Nürnberg (DE); FRENZNICK, Anton, D-8500 Nürnberg (DE); MACH, Dieter, D-8500 Nürnberg (DE); BRANDSCH, Karl, D-8504 Stein (DE); BUSCH, Volker, D-8501 Oberasbach (DE); MITSCH, Manfred, D-8800 Ansbach (DE); STURM, Theodor, D-8802 Sachsen (DE)
(86) Internationale Anmeldenummer: DE8900537
(87) Internationale Veröffentlichungsnummer: WO9006588

(56) Entgegenhaltungen:
- DE-C- 3 640 997
- US-A- 3 068 335

## Beschreibung

Die Erfindung geht aus von einem elektromagnetischen Relais nach der Gattung des Patentanspruchs 1.

Bei einem solchen, aus der DE-PS 36 40 997 bekannten Relais wird der Schaltkontakt des Relais durch einen Quetschvorgang an einem mittleren Schenkel des Kontaktträgers eingestellt, an dessen abgewinkeltem freien Ende der Relaiskontakt befestigt ist. Die Quetschung wird in einer Streckzone des Schenkels vorgenommen, die zwischen beidseitig symmetrisch abstehenden Verbindungsstegen zu benachbarten Schenkeln und einem die drei Schenkel verbindenden Joch des Kontaktträgers angeordnet ist.

Die Verwendung derartiger Relais zum Einschalten von elektromagnetischen Verbrauchern wie Elektromotoren, Magnetventilen und dergleichen ist jedoch wegen den dabei auftretenden hohen Einschaltströmen nur begrenzt möglich, da die Silber-Nickel-Legierung der Relaiskontakte zwar einen relativ kleinen Übergangswiderstand bewirkt, bei hoher Strombelastung jedoch zu einer schnellen Abnutzung der Kontakte führt. Bei größeren Verbrauchern bzw.

Verbrauchern mit hohen Einschaltstromstärken ist es daher in Kraftfahrzeugen bekannt, Relais mit einem Haupt- und Vorkontakt zu verwenden gemäß DE-OS 30 08 089), wobei der Vorkontakt zur Aufnahme des hohen Einschaltstromes aus einem abbrandfesten Material, z. B. Wolfram, hergestellt ist, das jedoch einen erheblich höheren Übergangswiderstand als das Material des Hauptkontaktes aufweist. Bei derartigen Relais muß die Voreilung des Vorkontaktes sowie die Abbrandreserve und der Kontaktdruck von Vor- und Hauptkontakt unabhängig voneinander einjustiert werden. Üblicherweise werden dazu bislang Justierschrauben am Relais angebracht, die eine aufwendige Herstellung, Montage und Einjustierung erfordern und die außerdem nach dem Justiervorgang durch Kleber oder durch eine Schweißung gesichert werden müssen. Bekannt ist ferner, Haupt- und Vorkontakt solcher Relais unabhängig voneinander an jeweils einem Kontaktträger durch eine Präge- bzw. Kerbjustierung einzustellen, wie sie aus der DE-OS 30 12 354 (R. 6210) bekannt ist. Hierbei ist jedoch nachteilig, daß durch den Kerb- bzw. Prägevorgang die Kontakte durch ungleichmäßiges Materialgefüge des Kontaktträgers schräg oder schief gestellt werden, was zu einem erhöhten Kontaktabbrand führen kann.

### Vorteile der Erfindung

Mit der vorliegenden Lösung wird angestrebt, den Haupt- und Vorkontakt von Leistungsrelais möglichst einfach, genau, zuverlässig und unabhängig voneinander mit möglichst geringem Aufwand kostengünstig einzustellen.

Das erfindungsgemäße Relais mit den kennzeichnenden Merkmalen des Patentanspruchs 1 hat den Vorteil, daß unabhängig voneinander die Voreilung des Vorkontaktes zum Hauptkontakt, d. h. die Kontaktfolge sowie der Kontaktdruck und infolge dessen die sogenannte Abbrandreserve sehr exakt, schnell und zuverlässig eingestellt werden kann, ohne daß sich die eingestellten Werte nachträglich verändern können, wie z. B. durch elastische Verformungen bei einer Biegejustierung des Kontaktträgers. Ein weiterer Vorteil besteht darin, daß sich der Kontaktträger ohne größeren Aufwand aus einem einzigen Stanzteil herstellen läßt, das gemeinsam mit dem Magnetjoch des Relais in einer Grundplatte zu verankern ist. Außerdem wird eine planparallele, winkelhaltige Streckung des Haupt- und Vorkontaktes durch die jeweils vom Mittelschenkel des Haupt- und des Vorkontaktes beidseitig symmetrisch abstehenden Verbindungsstege gewährleistet.

Durch die in den Unteransprüchen aufgeführten Maßnahmen sind vorteilhafte Weiterbildungen und Verbesserungen der im Patentanspruch 1 angegebenen Merkmale möglich. Dabei ist es zur Erhöhung der Stabilität des Kontaktträgers vorteilhaft, wenn alle Schenkel des Kontaktträgers an ihrem den Haupt- und Vorkontakt abgewandten Ende über ein gemeinsames Joch miteinander starr verbunden sind. Außerdem ist es zweckmäßig, zwischen den Schenkeln mit dem Hauptkontakt und dem Nebenkontakt nur einen weiteren Schenkel anzuordnen, mit dem die zwischen den Schenkeln des Haupt- und des Nebenkontaktes liegenden Verbindungsstege verbunden sind.

### Zeichnung

Ein Ausführungsbeispiel der Erfindung ist in der Zeichnung dargestellt und in der nachfolgenden Beschreibung näher erläuert. Die Figur zeigt ein Leistungsrelais für Kraftfahrzeuge mit einem Vor- und Hauptkontakt.

### Beschreibung des Ausführungsbeispieles

In der Zeichnung ist ein Leistungsrelais 10 für elektrische Gleichstromverbraucher mit hohem Anlaufstrom dargestellt, wie sie insbesondere in Kraftfahrzeugen zum Ein- und Ausschalten von elektromagnetischen Ventilen und Elektromotoren z. B. für Pumpen sowie von Glühkerzen benötigt werden. Das Relais ist mit einer Grundplatte 11 aus Isolierstoff versehen, in der mehrere Anschlußteile 12 befestigt sind, die nach unten aus der Grundplatte 11 herausragen. Die Grundplatte 11 trägt ferner ein L-förmiges Magnetjoch 13, das an einer Stirnseite mit Befestigungszungen in entsprechende Taschen der Grundplatte 11 verankert ist. Eine Relaiswicklung 14 ist auf einem Spulenkern 15 angeordnet, der mit seinem hinteren Ende am Magnetjoch 13 festgenietet ist. Vor dem freien Ende des Spulenkernes 15 ist ein Klappanker 16 angeordnet, der mit seinem hinteren Ende am Magnetjoch 13 schwenkbar gelagert ist. Auf dem Klappanker 16 ist eine Blattfeder 17 festgenietet, deren vorderes, über den Klappanker 16 hinausragende Ende zwei mit Abstand nebeneinander liegende Schaltkontakte 18 und 19 trägt, von denen nur die mit der Blattfeder 17 vernieteten Bereiche erkennbar sind. Das andere Ende der Blattfeder 17 ist um die Lagerstelle des Klappankers 16 am Magnetjoch 13 herumgeführt und zur Erzielung einer Rückstellkraft für den Klappanker 16 mit entsprechender Vorspannung an der Rückseite des Magnetjochs 13 befestigt. Die Blattfeder 17 dient ferner den Schaltkontakten 18, 19 zur Stromzuführung. Die Rückstellkraft für den Klappanker 16 kann alternativ auch durch eine Schraubenzugfeder erzeugt werden, die an jeweils einem nicht erkennbaren Vorsprung des Klappankers 16 und des Magnetjochs 13 eingehängt wird. In diesem Fall wird das verkürzte hintere Ende der Blattfeder 17 über eine angeschweißte Kupferlitze mit einem der Anschlußteile 12 verbunden.

Der Schaltkontakt 18 an der Blattfeder 17 des Klappankers 16 wirkt mit einem feststehenden Vorkontakt 20 und der Schaltkontakt 19 mit einem feststehenden Hauptkontakt 21 zusammen, der den Arbeitskontakt des Relais bildet. Der Vorkontakt 20 und der damit zusammenwirkende Schaltkontakt 18 ist aus einem abbrandfesten Material zur Aufnahme des hohen Einschaltstromstoßes hergestellt, wogegen der Hauptkontakt 21 und der damit zusammenwirkende Schaltkontakt 19 aus einer Silber-Nickel-Legierung mit geringem Übergangswiderstand zur Aufnahme des Dauerstromes besteht. Beim Einschalten des Relais 10 wird der Klappanker 16 durch das Magnetfeld der Relaiswicklung 14 auf den Spulenkern 15 gezogen, wobei Vorkontakt 20 und Hauptkontakt 21 nacheinander geschlossen werden. Beim Schließen dieser Kontakte muß der Vorkontakt 20 dem Hauptkontakt 21 soweit vorauseilen, daß der Einschaltstromstoß in ausreichendem Maße vom Vorkontakt 20 übernommen wird. Außerdem muß für die sogenannte Abbrandreserve der Kontaktdruck am Hauptkontakt 21 einjustiert werden. Vorkontakt 20 und Hauptkontakt 21 sind dabei an einem gemeinsamen Kontaktträger 22 angebracht, der ebenfalls auf der Grundplatte 11 befestigt und mit einem der Anschlußteile 12 fest verbunden ist.

Zur Einjustierung des Hauptkontaktes 21 und des Vorkontaktes 20 unabhängig voneinander ist der Kontaktträger 22 in einem in Bewegungsrichtung des Klappankers 16 verlaufenden Bereich mit mehreren, mit Abstand nebeneinander verlaufenden Schenkeln 23 bis 27 versehen, die von einem gemeinsamen Joch 28 ausgehen. Der zweite Schenkel 24 trägt an seinem abgewinkelten freien Ende 24a den Hauptkontakt 21 und der vierte Schenkel 26 trägt am freien abgewinkelten Ende 26a den Vorkontakt 20. Der Schenkel 24 mit dem Hauptkontakt 21 ist durch beidseitig symmetrisch abstehende Verbindungsstege 29 mit den benachbarten Schenkeln 23 und 25 verbunden, die bei der Einjustierung des Hauptkontaktes 21 eine Schrägstellung des Kontaktes verhindern. In gleicher Weise ist der Schenkel 26 mit dem Vorkontakt 21 durch beidseitig symmetrisch abstehende Verbindungsstege 30 mit den benachbarten Schenkeln 25 und 27 verbunden. Zwischen den Verbindungsstegen 29 und 30 sowie dem Joch 28 des Kontaktträgers 22 ist an den den Hauptkontakt 21 bzw. den Vorkontakt 20 tragenden Schenkeln 24 bzw. 26 jeweils eine Streckzone 31 bzw. 32 vorgesehen. Bei der Kontaktjustierung des Relais 10 wird zunächst mit einer Prägezange der den Hauptkontakt 21 tragende Schenkel 24 in seiner Streckzone 31 gequetscht, so daß das abgewinkelte Ende 24a des Schenkels 24 durch die Verbindungsstege 21 exakt geführt sowie angehoben wird, bis bei angezogenem Klappanker 16 der erforderliche Kontaktdruck bzw. die erforderliche Abbrandreserve eingestellt ist. Durch die bleibende Verformung in der Streckzone 31 erfolgt somit eine schnelle, genaue und dauerhafte Kontaktjustierung. Unabhängig davon wird dann mit der Prägezange der den Vorkontakt 20 tragende Schenkel 26 in seiner Streckzone 32 gequetscht und das abgewinkelte Ende 26a so weit angehoben, daß der Vorkontakt 20 den Hauptkontakt 21 beim Schließen der Relaiskontakte um einen gewünschten Betrag von etwa 0,1 mm vorauseilt. Diese Voreilung läßt sich zweckmäßigerweise durch einen entsprechend dickeren Vorkontakt 20 gegenüber dem Hauptkontakt 21 vorgeben, so daß bei der Herstellung des Kontaktträgers 22 die Schenkelenden 26a und 24a auf gleicher Höhe abgewinkelt werden können. Außerdem wird dadurch eine zu starke Quetschung in der Streckzone 32 des Schenkels 26 vermieden.

Bei dem Ausführungsbeispiel sind alle Schenkel 23 bis 27 des Kontaktträgers 22 an ihren dem Hauptkontakt 21 und Vorkontakt 20 abgewandten Enden über das gemeinsame Joch 28 miteinander starr verbunden, wobei dieses Joch 28 über eine Fußplatte 33 des Kontaktträgers 22 auf der Grundplatte 11 so stabil befestigt ist, daß beim Justiervorgang das Joch 28 nicht nachgibt. Der untere Schenkel 23 ist dabei relativ kurz gehalten. Je nach Anordnung des Klappankers 16 kann der Kontaktträger 22 auch mit einem anderen Bereich, z. B. dem Jochbereich an der Grundplatte 11 oder an anderen tragenden Teilen des Relais befestigt werden. Wesentlich ist dabei lediglich, daß Haupt- und Vorkontakt unabhängig voneinander durch die Streckzonen 31 und 32 der sie tragenden Schenkel 24, 26 justierbar sind, wobei die seitlichen Verbindungsstege 29, 30 zur seitlichen Führung sowie teilweise auch zur Stromleitung dienen. Zweckmäßigerweise sind dabei die zwischen den Schenkeln 24 und 26 mit dem Hauptkontakt 21 und dem Vorkontakt 20 liegenden Verbindungsstege 29, 30 mit einem gemeinsamen benachbarten Schenkel 25 verbunden.

## Patentansprüche

1. Elektromagnetisches Relais mit einer Grundplatte und darauf befestigten Kontakt- und Anschlußteilen sowie einem Magnetjoch, das einen Spulenkern zur Aufnahme einer Relaiswicklung und einen an der Stirnseite des Spulenkerns schwenkbar gelagerten Klappanker trägt, der mit mindestens einem Schaltkontakt versehen ist, welcher mit einem feststehenden Arbeitskontakt eines auf der Grundplatte befestigten Kontaktträgers zusammenwirkt, wobei der Kontaktträger in einem in Bewegungsrichtung des Klappankers verlaufenden Bereich mindestens drei mit Abstand nebeneinander verlaufende, von einem gemeinsamen Joch ausgehende Schenkel aufweist, von denen der mittlere Schenkel an seinem abgewinkelten Ende den Arbeitskontakt trägt und durch beidseitig symmetrisch abstehende Verbindungsstege mit den benachbarten Schenkeln verbunden ist und wobei zur Einstellung des Arbeitskontaktes der mittlere Schenkel zwischen Joch und Verbindungsstegen eine Streckzone aufweist, dadurch gekennzeichnet, daß am gleichen Kontaktträger (22) neben dem als Hauptkontakt dienenden Arbeitskontakt (21) ein mit einem zweiten Schaltkontakt (18) des Klappankers (16) zusammenwirkender Vorkontakt (20) am abgewinkelten Ende (26a) eines weiteren mittleren Schenkels (26) angeordnet ist, der über weitere beidseitig symmetrisch abstehende Verbindungsstege (30) mit je einem benachbarten Schenkel (25, 27) des gemeinsamen Kontaktträgers (22) verbunden ist, wobei alle Schenkel (23 bis 27) des gemeinsamen Kontaktträgers (22) an ihrem den Hauptkontakt (21) und Vorkontakt (20) abgewandten Ende über ein gemeinsames Joch (28) starr miteinander verbunden sind.

2. Elektromagnetisches Relais nach Anspruch 1, dadurch gekennzeichnet, daß die zwischen den Schenkeln (24, 26) mit dem Hauptkontakt (21) und dem Vorkontakt (20) liegenden Verbindungsstege (29, 30) mit einem gemeinsamen benachbarten Schenkel (25) verbunden sind.

## Claims

1. Electromagnetic relay having a base plate and contact parts and connecting parts mounted thereon, and having a magnet yoke which supports a coil core, for holding a relay winding, and a hinged armature which is supported on the end of the coil core such that it can pivot and is provided with at least one switching contact which interacts with a stationary normally-open contact of a contact support which is mounted on the base plate, the contact support having at least three limbs, which run side by side spaced apart and originate from a common yoke, in a region which runs in the movement direction of the hinged armature, of which limbs the centre limb supports the normally-open contact at its bent end and is connected to the adjacent limbs by means of connecting webs which project symmetrically on both sides, and the centre limb having an extension zone between the yoke and the connecting webs, for adjustment of the normally-open contact, characterised in that, in addition to the normally-open contact (21) which is used as the main contact, a preliminary contact (20), which interacts with a second switching contact (18) of the hinged armature (16) is arranged on the same contact support (22), on the bent end (26a) of a further centre limb (26) which is connected to in each case one adjacent limb (25, 27) of the common contact support (22) via further connecting webs (30) which project symmetrically on both sides, all the limbs (23 to 27) of the common contact support (22) being rigidly connected to one another at their end facing away from the main contact (21) and the preliminary contact (20), via a common yoke (28).

2. Electromagnetic relay according to Claim 1, characterised in that the connecting webs (29, 30) which are located between the limbs (24, 26) having the main contact (21) and having the preliminary contact (20) are connected to a common, adjacent limb (25).

## Revendications

1. Relais électromagnétique comportant une embase sur laquelle sont fixées les pièces de branchement et de contact ainsi qu'une culasse portant un noyau pour recevoir un enroulement de relais et une palette montée basculante sur la face frontale du noyau, la palette étant munie d'au moins un contact de commutation coopérant avec un contact de travail fixe d'un support de contact lui-même fixé à l'embase, le support de contact coopérant avec un contact de travail, fixe, porté par un support solidaire de l'embase, le support de contact ayant, dans une zone dirigée dans la direction de déplacement de la palette, au moins trois branches écartées l'une de l'autre et partant d'une traverse commune, la branche médiane portant le contact de travail à son extrémité recourbée et cette branche est reliée aux branches voisines par des entretoises de liaison symétriquement en saillie de chaque côté, et pour le réglage du contact de travail, la branche médiane présente une zone d'allongement entre la traverse et les entretoises de liaison, caractérisé en ce que, sur le même support de contact (22), à côté du contact de travail (21) servant de contact principal, est prévue une autre branche médiane (26) dont l'extrémité (26) recourbée porte un pré-contact (20) coopérant avec un second contact de commutation (18) de la palette (16), cette autre branche médiane étant reliée à chaque fois à une branche voisine (25, 27) du support de contact (22) commun par d'autres entretoises de liaison (30) symétriquement en saillie de chaque côté, toutes les branches (23-27) du support de contact commun (22) étant reliées rigidement par une traverse commune (28) à leur extrémité opposée à celle du contact principal (21) et du pré-contact (20).

2. Relais électromagnétique selon la revendication 1, caractérisé en ce que les entretoises de liaison (29, 30) comprises entre les branches (24, 26) et portant le contact principal (21) et le pré-contact (20) sont reliées à une branche (25) voisine, commune.
